# EUROPÄISCHE PATENTSCHRIFT

(11) **EP 0 921 295 B1**
(45) Veröffentlichungstag und Bekanntmachung des Hinweises auf die Patenterteilung: **26.11.2003**
(21) Anmeldenummer: 98120446.4
(22) Anmeldetag: 29.10.1998
(51) Int. Cl.: F02D 41/22, F02D 41/38

(54) **Verfahren zur Notabstellung eines Dieselmotors**
Method for stopping in emergency a diesel engine
Méthode d'arrêt d'urgence d'un moteur diesel

(30) Priorität: 08.12.1997 DE 19754306
(43) Veröffentlichungstag der Anmeldung: 09.06.1999
(73) Patentinhaber: MAN Nutzfahrzeuge Aktiengesellschaft, 80976 München (DE)
(72) Erfinder: Kreutmair, Josef, Dipl.-Ing. (FH), 85276 Pfaffenhofen (DE)

(56) Entgegenhaltungen:
- DE-A- 3 426 791
- DE-A- 4 200 612
- GB-A- 2 010 971
- US-A- 4 267 807
- PATENT ABSTRACTS OF JAPAN vol. 005, no. 002 (M-049), 9. Januar 1981 (1981-01-09) & JP 55 137330 A (MITSUWA SEIKI CO LTD), 27. Oktober 1980 (1980-10-27)

## Beschreibung

Die Erfindung betrifft ein Verfahren nach dem Oberbegriff des Anspruches 1.

Ein Ausführungsbeispiel ist der elektrohydraulische Notabsteller, der, wenn der Dieselmotor kritische Drehzahlen erreicht, die Treibstoffzufuhr zum Dieselmotor unterbricht. Dieser elektrohydraulische Notabsteller ist teuer und störanfällig. Eine Störanfälligkeit des Abstellers kann man in diesem Fall aber überhaupt nicht zulassen, da ein Versagen dieses Bauteils in dem Moment, in dem es funktionsfähig wirken soll, zur Selbstzerstörung des Dieselmotors durch nicht mehr zulässige Drehzahlen führt.

Eine Abgasklappe zur Notabstellung bei Über drehzahl ist auch bekannt (US-A-4 267 807).

Ein Festsetzen bzw. Blockieren der Regelstange ist äußerst selten und ist meistens auf verunreinigten oder qualitativ schlechten Treibstoff, der über längere Zeit getankt wurde, zurückzuführen. Wenn während des Betriebs, z. B. im oberen Teillastbereich, ein Blockieren der Regelstange eintritt und keine Notabstellung des Dieselmotors vorhanden ist und die Kupplung geöffnet wird, so wird sich der Dieselmotor etwa innerhalb einer Sekunde durch Überdrehzahl selbst zerstören.

Ein Abschalten des Betriebsstromes mit dem "Zündschlüssel" hilft da nichts, da der Dieselmotor ein Selbstzünder ist und die Regelstange auch durch Wegnahme des Betriebsstromes - im Fall der blockierenden Regelstange - nicht zurückgehen wird.

Bei magnetventilgesteuerten Einspritzanlagen wie Common Rail ist noch zu wenig Erfahrung vorhanden, aber es ist vorstellbar, daß durch Ansammlung von Partikeln in der Einspritzdüse die Düsennadeln nicht mehr richtig schließen könnten.

Aufgabe der Erfindung ist es, eine äußerst zuverlässige Notabstellung für einen Dieselmotor darzustellen. Die Aufgabe wird erfindungsgemäß durch die Merkmale des Verfahrens nach Anspruch 1 gelöst.

Durch das Verfahren wird, wenn der Bordcomputer ein Hochlaufen des Dieselmotors erkennt, die drehzahlregelnden Mechanismen des Dieselmotors nicht mehr wirken, wenn die Kupplung geöffnet wird und bevor eine kritische Drehzahl erreicht wird, durch ein Signal aus dem Bordcomputer die Abgasklappe geschlossen und das Abgasrückführungsventil auf ein Maximum geöffnet.

Es wird ein Kurzschlußkreislauf der Verbrennungsluft gebildet, indem Abgas in den Ansaugluft-Verteilerkasten eingeschoben wird. Der in dem Kurzschlußkreislauf enthaltenen Sauerstoff wird durch weitere Zündungen in den Zylindern schnell verbraucht. Dadurch kann kein zündfähiges Gemisch mehr entstehen, auch wenn weiterhin Dieseltreibstoff eingespritzt wird.

Der Drehzahlabfall des Dieselmotors ist bei geöffneter Kupplung sehr schnell, da eine geschlossene Abgasklappe eine Motorbremse darstellt, also sehr wirkungsvoll ist und die rotierende Masse des Dieselmotors diesbezüglich nicht erheblich ist

Wenn ein motorinterner Retarder vorhanden ist, kann auch dieser mit zur Abbremsung herangezogen werden.

Die Einspritzung des Dieseltreibstoffes in den Verbrennungsräumen erfolgt über Mehrlochdüsen, so daß der Treibstoff wie ein Nebel verteilt wird. Beim Verdichtungstakt wird dann der Treibstoff und das - in diesem Fall keinen Sauerstoff mehr enthaltende - Gas verdichtet, durch die Verdichtung erhitzt und als nicht zündfähiges Gasgemisch beim nächsten Takt ausgeschoben. Es wird also im Verbrennungsraum keine nennenswerte Ansammlung von Treibstoff geben, so daß ein Hydraulikschlag ausgeschlossen werden darf. Allerdings kann sich, wahrscheinlich in der Nähe der Abgasklappeneinrichtung oder im Katalysator oder in beiden Vorrichtungen, je nach Anordnung, Treibstoff in flüssiger Form ansammeln. Es darf deshalb der Dieselmotor, wenn eine Notabstellung durchgeführt wurde, nicht ohne weiteres wieder anschaltbar sein.

Vielmehr muß entweder durch entsprechende Temperatursensoren, die eine Wiederinbetriebnahme freigeben oder durch Eingabe eines elektronischen Schlüssels, den nur eine Vertragswerkstätte hat, der Bordcomputer eine Information erhalten, daß der Dieselmotor wieder inbetriebnehmbar ist.

Im Normalfall wird ein Temperatursensor im Abgastrakt, der üblicherweise bereits vorhanden ist, genügen, damit der Bordcomputer unterhalb einer Temperatur, von z. B. 60°C, ein Signal an den Rechner für die elektronisch geregelte Treibstoffzumessung gibt, daß der Dieselmotor wieder inbetriebnehmbar ist. Der Dieseltreibstoff, der möglicherweise im Abgastrakt vorhanden ist, wird dann relativ langsam verbrennen und nicht wie Benzin explodieren.

In der Zeichnung ist ein Ausführungsbeispiel für einen Dieselmotor mit Einspritzpumpe schematisch dargestellt:
- Fig. 1: zeigt die Draufsicht,
- Fig. 2: zeigt die Seitenansicht eines Dieselmotors.

In der Fig. 1 ist der Dieselmotor 10 mit der Abgasrückführungseinrichtung 14 und der Abgasklappeneinrichtung 13 gezeigt. Für eine Notabstellung des Dieselmotors 10, die erforderlich ist, wenn die Regelstange 17 (Fig. 2) der Einspritzpumpe 16 (Fig. 2) blockiert ist, und die Kupplung 20 (Fig. 2) geöffnet wird, wird durch ein Signal aus dem Bordcomputer die Abgasklappe 12 geschlossen und das Abgasrückführungsventil 11 auf das Maximum geöffnet. Dadurch entsteht eine Art Kurzschlußkreislauf zwischen Abgassammler 16 und Ansaugluft-Verteilerkasten 15. Der in diesem Kurzschlußkreislauf enthaltene Sauerstoff wird durch Zündungen in den Zylindern schnell verbraucht. Es kann auch keine frische Ansaugluft 19 mehr angesaugt werden, da sich das Abgas 19' vor der Abgasklappe 12 staut.

Die Fig. 2 zeigt den Dieselmotor 10 in der Seitenansicht mit dem Ansaugluft-Verteilerkasten 15, der Ansaugluft 19, der Abgasrückführungseinrichtung 14 mit dem Abgasrückführungsventil 11, der Einspritzpumpe 16 mit der Regelstange 17, der Kupplung 19, der Treibstoffzuführungsleitung 18 und der EDC für die elektronisch geregelte Treibstoffzumessung.

## Patentansprüche

1. Verfahren zur Notabstellung eines Dieselmotors, dem eine nicht mehr kontrollierbare Treibstoffmenge durch eine blockierende Regelstange einer Einspritzpumpe oder durch mindestens eine blockierende Düsennadel eines magnetgesteuerten Einspritzventils einer magnetventilgesteuerten Einspritzanlage (Common Rail) zugeführt wird, mit einer elektronisch geregelten Treibstoffzumessung, mit einer Abgasrückführungseinrichtung in das Ansaugrohr, mit einer annähernd dichtschließenden Abgasklappeneinrichtung als motorinterne Bremse, in einem Nutzfahrzug mit einem Bordcomputer, der die Motordrehzahl durch Signale von Sensoren ständig erfaßt, **dadurch gekennzeichnet, daß** bei geöffneter Kupplung (20) des Dieselmoter, die diesen mit einem Aggregat verbindbar macht, und bevor der Dieselmotor (10) eine obere kritische Drehzahl erreicht, durch Signale aus dem Bordcomputer die Abgasklappe (12) geschlossen und das Abgasrückführungsventil (11) auf das Maximum geöffnet wird.

2. Verfahren nach Anspruch 1, **dadurch gekennzeichnet, daß** bei vorhandenem Primärretarder im Dieselmotor mit diesem automatisch eine definierte Bremsleistung zusätzlich auf die Kurbelwelle des Dieselmotors aufbringbar ist.

3. Verfahren nach Anspruch 1, **dadurch gekennzeichnet, daß** ein erneutes sofortiges Starten des Dieselmotors (10) nicht möglich ist und erst nach Eingabe eines elektronischen Schlüssels in den Bordcomputer, oder abhängig von einer maximal zulässigen Temperatur im Abgastrakt, der Dieselmotor (10) wieder startbar ist.

## Claims

1. Procedure for emergency-stopping a diesel engine being supplied with a no longer controllable amount of fuel owing to a blocking control rod of an injection pump or to at least one blocking nozzle needle of a solenoid-controlled injection valve of a solenoid-controlled injection system (Common Rail), with an electronically controlled fuel metering device, with an exhaust-gas recirculation device in the intake pipe, with an approximately tight-closing exhaust-gas flap device serving as an engine-internal brake, in a commercial vehicle with an on-board computer constantly recording the engine speed by means of sensor signals, **characterised in that** when the clutch (20) of the diesel engine, which clutch makes said diesel engine connectable to a unit, is disengaged and before the diesel engine (10) reaches an upper critical speed, the exhaust-gas flap (12) is closed via signals from the on-board computer and the exhaust-gas recirculation valve (11) is opened to its maximum.

2. Procedure according to Claim 1, **characterised in that** if a primary retarder is fitted to the diesel engine said primary retarder can be used to automatically supply an additional, defined brake power to the crankshaft of the diesel engine.

3. Procedure according to Claim 1, **characterised in that** the diesel engine (10) cannot immedately be restarted but only after an electronic key has been entered in the on-board computer or as a function of a maximum permissible temperature in the exhaust gas tract.

## Revendications

1. Procédé de coupure d'urgence d'un moteur Diesel auquel une quantité de carburant devenue incontrôlable est amenée par une tige de réglage bloquée d'une pompe d'injection ou par au moins une aiguille d'injecteur bloquée de la soupape d'injection électromagnétique d'un dispositif d'injection piloté par électrovanne (rampe d'alimentation commune/Common Rail), avec un débit de carburant régulé électroniquement, avec un dispositif de recyclage des gaz d'échappement dans la conduite d'aspiration, avec un dispositif de papillon des gaz d'échappement fermant de manière presque étanche en tant que frein interne au moteur, dans un véhicule industriel équipé d'un ordinateur embarqué qui saisit en permanence le régime moteur par des signaux envoyés par des capteurs, **caractérisé par le fait que** lorsque l'embrayage (20) du moteur Diesel qui permet de raccorder celui-ci à un organe mécanique, est ouvert et avant que le moteur Diesel (10) n'atteigne un régime supérieur critique, le papillon des gaz d'échappement (12) est fermé et la soupape de recyclage des gaz d'échappement (11) est ouverte au maximum par les signaux envoyés par l'ordinateur embarqué.

2. Procédé selon la revendication 1, **caractérisé par le fait que** lorsque le moteur Diesel est doté d'un ralentisseur primaire, une puissance de freinage définie peut être automatiquement appliquée en plus sur le vilebrequin du moteur Diesel grâce à ce ralentisseur.

3. Procédé selon la revendication 1, **caractérisé par le fait qu'**un nouveau démarrage immédiat du moteur Diesel (10) n'est pas possible et que seulement après l'entrée d'un code électronique dans l'ordinateur embarqué ou en fonction d'une température admissible maximale dans la conduite des gaz d'échappement, le moteur Diesel (10) peut de nouveau être démarré.
